# EUROPÄISCHE PATENTSCHRIFT

(11) **EP 0 947 292 B1**
(45) Veröffentlichungstag und Bekanntmachung des Hinweises auf die Patenterteilung: **20.11.2002**
(21) Anmeldenummer: 99102564.4
(22) Anmeldetag: 11.02.1999
(51) Int. Cl.: B24D 13/04

(54) **Lamellen-Schleifstift**
Flap grinding stick
Tige de meulage à lamelles

(30) Priorität: 02.04.1998 DE 29806049 U
(43) Veröffentlichungstag der Anmeldung: 06.10.1999
(73) Patentinhaber: August Rüggeberg GmbH & Co, D-51709 Marienheide (DE)
(72) Erfinder: Bermeosolo Vicinay, Maite, 01008 Vitoria (ES)
(74) Vertreter: Rau, Manfred, Dr. Dipl.-Ing.

(56) Entgegenhaltungen:
- DE-A- 2 822 733
- DE-A- 19 622 992
- US-A- 3 600 861
- US-A- 3 795 498

## Beschreibung

Die Erfindung betrifft einen Lamellen-Schleifstift, gemäß dem Oberbegriff des Anspruchs 1, wie z.B. aus der DE 2 822 733 A bekannt.

Derartige bekannte Lamellen-Schleifstifte weisen flexible, blattförmige Lamellen auf, die sich zumindest teilweise radial zu einer Mittel-Achse erstrecken und auf einem Zylinderring angeordnet sind. In dessen Innenraum ist ein Harz-Kern angeordnet, der auch einen konzentrisch verlaufenden, in ihm verankerten Antriebs-Schaft hält. Beim Eingießen des den Kunstharz-Kern bildenden Kunstharzes in den Innenraum des Zylinderrings dringt das flüssige Kunstharz in dünnen Schichten zwischen die Schleiflamellen. Da üblicherweise der Antriebs-Schaft auf der Unterseite gehalten wird, dringt das flüssige Kunstharz aufgrund der Gravitation im unteren, dem Antriebs-Schaft benachbarten Bereich radial tiefer zwischen die Schleiflamellen ein als im Bereich der hiervon abgewandten Stirnseite. Die Kunstharz-Schichten haben demzufolge etwa eine Dreieck-Form. Da die Verbindung der Schleiflamellen untereinander und mit dem Kunstharz-Kern im Bereich der geringen radialen Erstreckung der Kunstharz-Schichten geringer ist als im Bereich der entgegengesetzten Stirnseite, ist die Gefahr nicht auszuschließen, daß in diesem Bereich zuerst ein zentrifugalkraftbedingtes Bersten des Schleifstiftes auftritt.

Der Erfindung liegt die Aufgabe zugrunde, einen Lamellen-Schleifstift zu schaffen, der eine hohe Sicherheit gegen zentrifugalkraftbedingtes Bersten aufweist.

Diese Aufgabe wird erfindungsgemäß durch die Merkmale des Anspruches 1 gelöst. Gegenüber den geschilderten bekannten Lamellen-Schleifstiften weist der erfindungsgemäße Schleifstift im Bereich beider Stirnseiten eine etwa gleich intensive Verbindung der Schleiflamellen untereinander und mit dem Kern auf. Dies gilt insbesondere, wenn die Ausschnitte und die mit diesen zusammenhängende Verbreiterung der Kunstharz-Schichten sich entsprechend Anspruch 2 entfernt vom Antriebs-Schaft befinden.

Vorteilhafte Ausgestaltungen ergeben sich aus den Unteransprüchen.

Weitere Merkmale, Vorteile und Einzelheiten der Erfindung ergeben sich aus der nachfolgenden Beschreibung eines Ausführungsbeispieles anhand der Zeichnung. Es zeigt
- Fig. 1: einen Lamellen-Schleifstift nach der Erfindung im vertikalen Längsschnitt und
- Fig. 2: einen Lamellen-Schleifstift nach dem Stand der Technik ebenfalls im vertikalen Längsschnitt.

Wie sich aus Fig. 2 ergibt, weist ein bekannter Lamellen-Schleifstift eine große Zahl von in einem Zylinderring angeordneten flexiblen, blattförmigen Schleiflamellen 1 auf. Diese bestehen in der Regel aus Schleifkorn auf einer Unterlage, beispielsweise also sogenanntem Schleifpapier. Die konzentrisch zu einer Mittel-Achse 2 angeordneten Schleiflamellen liegen im Bereich ihrer Innenkanten 3 dicht aneinander. Sie begrenzen zwei voneinander abgewandte Stirnseiten 4, 5.

Koaxial zur Mittel-Längs-Achse 2 ist ein Antriebs-Schaft 6 vorgesehen, der über eine Stirnseite 5 vorragt. Der durch die Innenkanten 3 der Schleiflamellen 1 begrenzte Innenraum wird mit einem Kunstharz-Kern 7 ausgegossen, in dem auch der Antriebs-Schaft 6 verankert wird. Dieses Ausgießen erfolgt in der Weise, daß die Schleiflamellen 1 in der in der Zeichnung dargestellten Weise angeordnet sind und der Antriebs-Schaft 6 nach unten herausragt. Das Eingießen des Kunstharzes erfolgt von der anderen, oberen Stirnseite 4 her. Hierbei dringt das Kunstharz teilweise durch Kapillarwirkung zwischen jeweils einander benachbarte Schleiflamellen 1 ein und bildet hier filmartige Kunstharz-Schichten 8, die jeweils benachbarte Schleiflamellen 1 miteinander und mit dem Kern 7 verbinden. Aufgrund der Gravitation dringt das Kunstharz im unteren, also in dem dem Antriebs-Schaft 6 benachbarten Bereich 9 deutlich tiefer zwischen die Schleiflamellen 1 ein, d.h. die Kunstharz-Schichten 8 haben in dem der unteren Stirnseite 5 benachbarten Bereich 9 eine größere radiale Erstreckung als im entgegengesetzten Bereich 10. Sie haben - wie in Fig. 2 vereinfacht dargestellt - eine etwa dreieckförmige Gestalt.

Eine in Fig. 1 dargestellte erfindungsgemäße Ausgestaltung unterscheidet sich von der geschilderten bekannten Ausgestaltung dadurch, daß an den Innenkanten 3 der Schleiflamellen 1 im Bereich der dem Antriebs-Schaft 6 abgewandten Stirnseite 4, also der beim Eingießen des Kunstharz-Kerns 7 oberen Stirnseite 4, Ausschnitte 11 in den Schleiflamellen 1 ausgebildet sind, die insgesamt etwa in Form einer Ringnut bzw. Innen-Umfangsnut in den Schleiflamellen 1 ausgebildet sind. Diese Ausgestaltung führt dazu, daß beim Eingießen des Kunstharz-Kerns 7 benachbart zu diesen Ausschnitten 11 das Kunstharz radial tiefer zwischen die Schleiflamellen 1 eindringt und dort einen Bereich 12 vergrößerter radialer Erstreckung der Kunstharz-Schicht 8 bildet. Der in Fig. 1 dargestellte Verlauf der Kunstharz-Schicht 8 wird durch Kapillarwirkung und durch Gravitation erreicht.

Es ist denkbar, daß zugeordnet zu dem Übergang 13 zwischen dem Bereich 12 vergrößerter Erstreckung und dem benachbarten Bereich 14 verringerter Erstreckung weitere Ausschnitte vorgesehen werden, die dann zweckmäßigerweise kleiner sein sollten als die Ausschnitte 11. Alternativ oder kumulativ kann auch der Querschnitt der Ausschnitte 8 so gewählt werden, daß eine optimale Verklebung der Schleiflamellen 1 erreicht wird.

## Patentansprüche

1. Lamellen-Schleifstift
- mit einer Mittel-Achse (2),
- mit Schleiflamellen (1), die
-- flexibel und blattförmig ausgebildet,
-- zumindest teilweise radial zu der Mittel-Achse (2) zylinderringförmig angeordnet sind,
-- in dem der Mittel-Achse (2) benachbarten Bereich dicht aneinander liegen und
-- zwei Stirnseiten (4, 5) begrenzen,
- mit einem den Raum zwischen den Stirnseiten (4, 5) und den Innenkanten (3) der Schleiflamellen (1) ausfüllenden Kunstharz-Kern (7),
- mit einem Antriebs-Schaft (6) der
-- konzentrisch zur Mittel-Achse (2),
-- teilweise im Kunstharz-Kern (7) verankert und
-- teilweise aus dem Kunstharz-Kern (7) über eine Stirnseite (5) vorragen angeordnet ist und
- mit Kunstharz-Schichten (8), die
-- filmartig ausgebildet sind,
-- vom Umfang des Kunstharz-Kerns (7) jeweils zwischen benachbarte Schleiflamellen (1) verlaufen und
-- die Schleiflamellen (1) miteinander und mit dem Kunstharz-Kern (7) verbinden, **gekennzeichnet dadurch, daß** die Schleiflamellen (1) benachbart zu einer Stirnseite (4) an ihren Innenkanten (3) mit mindestens einem Ausschnitt (11) versehen sind und daß sich die Erstreckung der Kunstharz-Schichten (8) radial zur Mittel-Achse (2) von der den Ausschnitten (10) abgewandten Stirnseite (5) zur entgegengesetzten Stimseite (4) verringert und im Bereich (12) der Ausschnitte (11) wieder vergrößert.

2. Lamellen-Schleifstift nach Anspruch 1, wobei
die Ausschnitte (11) benachbart zu der dem Antriebs-Schaft (6) abgewandten Stirnseite (4) angeordnet sind.

3. Lamellen-Schleifstift nach Anspruch 1 oder 2, wobei
die Ausschnitte (11) auf einem zur Mittel-Achse (2) konzentrischen Ring angeordnet sind.

4. Lamellen-Schleiftstift nach einem der Ansprüche 1 bis 3, wobei zwischen dem sich in seiner Erstreckung radial zur Mittel-Achse (2) vergrößernden Bereich (12) und dem sich in seiner Erstreckung radial zur Mittel-Achse (2) verringernden Bereich (14) der Kunstharz-Schichten (8) weitere kleinere Ausschnitte vorgesehen sind.

## Claims

1. Flap wheel with shaft, comprising
- a central axis (2);
- abrasive flaps (1),
-- which are flexible and lamellated,
-- which, radially of the central axis (2), are at least partially arranged cylindrically;
-- which are close to each other in the neighborhood of the central axis (2), and
-- which define two fronts (4, 5);
- a synthetic resin core (7), which fills the space between the fronts (4, 5) and the inner edges (3) of the abrasive flaps (1);
- a driving shaft (6),
-- which is anchored concentrically of the central axis (2)
-- partially in the synthetic resin core (7), and
-- which is disposed to project partially from the synthetic resin core (7) beyond a front (5); and
- synthetic resin layers (8)
-- in the form of a film,
-- extending from the periphery of the synthetic resin core (7) between neighboring abrasive flaps (1), and
-- connecting the abrasive flaps (1) with each other and with the synthetic resin core (7),
**characterized in that** the abrasive flaps (1) are provided with at least one recess (11) on their inner edges (3) in vicinity to one front (4); and **in that** the extension of the synthetic resin layers (8) decreases radially of the central axis (2) from the front (5) that faces away from the recesses (10) towards the front (4) and again increases in the area (12) of the recesses (11).

2. Flap wheel with shaft according to claim 1, wherein the recesses (11) are arranged in vicinity to the front (4) that faces away from the driving shaft (6).

3. Flap wheel with shaft according to claim 1 or 2, wherein the recesses (11) are disposed on a ring that is concentric of the central axis (2).

4. Flap wheel with shaft according to one of claims 1 to 3, wherein further minor recesses are provided between the area (12) that increases in extension radially of the central axis (2) and the area (14) that decreases in extension radially of the central axis (2).

## Revendications

1. Broche de meulage à lamelles
- avec un axe médian (2),
- avec des lamelles de meulage (1), qui
-- sont flexibles et réalisées en forme de lame,
-- sont disposées au moins partiellement en forme de bague cylindrique radialement à l'axe médian (2),
-- sont situées étroitement les unes à côté des autres dans la zone adjacente à l'axe médian (2), et
-- délimitent deux faces frontales (4, 5),
- avec un noyau (7) en résine synthétique qui remplit l'espace entre les faces frontales (4, 5) et les bords intérieurs (3) des lamelles de meulage (1),
- avec une queue d'entraînement (6), qui
-- est concentrique à l'axe médian (2),
-- est partiellement ancrée dans le noyau (7) en résine synthétique, et
-- est disposée en dépassant partiellement du noyau (7) en résine synthétique au-dessus d'une face frontale (5), et
- avec des couches (8) de résine synthétique, qui
-- sont de type film,
-- s'étendent respectivement entre des lamelles de meulage (1) adjacentes à partir de la périphérie du noyau (7) en résine synthétique, et
-- relient les lamelles de meulage (1) entre elles et au noyau (7) en résine synthétique,
**caractérisée en ce qu'**au voisinage d'une face frontale (4), les bords intérieurs (3) des lamelles de meulage (1) sont munis d'au moins une découpe (11), et **en ce que**, radialement à l'axe médian (2), l'extension des couches (8) de résine synthétique se réduit à partir de la face frontale (5) opposée aux découpes (10) vers la face frontale (4) opposée, et devient à nouveau plus importante dans la zone (12) des découpes (11).

2. Broche de meulage à lamelles suivant la revendication 1, dans laquelle les découpes (11) sont disposées au voisinage de la face frontale (4) opposée à la queue d'entraînement (6).

3. Broche de meulage à lamelles suivant la revendication 1 ou 2, dans laquelle les découpes (11) sont disposées sur une bague concentrique à l'axe médian (2).

4. Broche de meulage à lamelles suivant l'une des revendications 1 à 3, dans laquelle d'autres découpes plus petites sont prévues entre la zone (12) s'agrandissant dans son extension radialement à l'axe médian (2) et la zone (14) se réduisant dans son extension radialement à l'axe médian (2) des couches (8) de résine synthétique.
